# EUROPÄISCHE PATENTSCHRIFT

(11) **EP 0 951 039 B1**
(45) Veröffentlichungstag und Bekanntmachung des Hinweises auf die Patenterteilung: **04.06.2003**
(21) Anmeldenummer: 99810242.0
(22) Anmeldetag: 18.03.1999
(51) Int. Cl.: H01H 33/98

(54) **Leistungsschalter**
Power switch
Sectionneur de puissance

(30) Priorität: 14.04.1998 DE 19816505
(43) Veröffentlichungstag der Anmeldung: 20.10.1999
(73) Patentinhaber: ABB RESEARCH LTD., 8050 Zürich (CH)
(72) Erfinder: Zehnder, Lukas, Dr., 5405 Baden (CH); Kaltenegger, Kurt, Dr., 5426 Lengnaus (CH); Niemeyer, Lutz, Dr., 5242 Birr (CH); Schoenemann, Thomas, Dr., 8107 Buchs (CH); Speckhofer, Günter, Dr., 5400 Baden (CH)
(74) Vertreter: ABB Patent Attorneys

(56) Entgegenhaltungen:
- EP-A- 0 177 714
- DE-C- 649 237

## Beschreibung

Die Erfindung betrifft einen Leistungsschalter, wie sie in Kraftwerken, Umspannwerken und anderen Einrichtungen der Elektroenergieversorgung zum Ein- und Ausschalten von Betriebs- und Ueberströmen eingesetzt werden.

### Stand der Technik

Aus der EP-B-0 177 714 ist ein gattungsgemässer Leistungsschalter bekannt, bei dem das Druckvolumen nur über das Heizvolumen mit dem Auspuff verbunden ist. Daher ist eine unmittelbare Entlastung des Druckraums bei hohen Stromstärken nicht möglich. Zur Vermeidung von Ueberdrücken bei grossen Stromstärken müssen Druckraum und Heizvolumen so entsprechend ausgelegt sein, so dass der Druckaufbau bei kleineren Strömen nur einen geringen Beitrag zur Löschung des Lichtbogens leisten kann. Beim bekannten gattungsgemässen Leistungsschalter ist zur Vermeidung von Ueberdrücken daher der Lichtbogenraum direkt mit dem Auspuff verbunden. Ein gleichartig aufgebauter Leistungsschalter ist aus der EP-A-0 456 139 bekannt.

Beim Leistungsschalter gemäss DE-A-196 13 568 wird zwar der Lichtbogen von der Gasströmung gekreuzt und sehr wirksam beblasen, doch wird lediglich ein Teil des durch die Erwärmung des Gases durch den Lichtbogen aufgebauten Drucks zur Beblasung ausgenützt, so dass für die meisten Einsatzbereiche eine verhältnismässig gross dimensionierte zusätzliche mechanische Blaseinrichtung erforderlich ist.

### Darstellung der Erfindung

Demgegenüber liegt der Erfindung die Aufgabe zugrunde, einen gattungsgemässen Schalter anzugeben, bei welchem die Energieabgabe des Lichtbogens, insbesondere der Pinchdruck möglichst wirksam für die Beblasung des Lichtbogens ausgenützt wird, so dass auch bei hohen Schaltleistungen und ohne gross dimensionierte, hohe Leistung des Schaltantriebs erfordernde mechanische Blaseinrichtungen eine rasche Unterbrechung des Stromkreises gewährleistet ist. Zugleich soll jedoch eine Ueberlastung des Schalters durch Ueberdruck bei sehr hohen Strömen vermieden werden.

Dies wird erfindungsgemäss durch die Merkmale des Anspruchs 1 erreicht, welche sicherstellen, dass der Lichtbogen nach starkem Druckaufbau im Löschgas mindestens über einen grossen Teil seiner Länge intensiv beblasen und dadurch wirksam abgekühlt wird. Die Verbindung des Druckraums mit dem Auspuffvolumen stellt zugleich sicher, dass Ueberdrücke rasch abgebaut werden.

Besonders vorteilhaft ist die Ausbildung des erfindungsgemässen Leistungsschalters gemäss Anspruch 2, da bei dieser Ausbildung die dank dem hohen Druck sehr starke Gasströmung den Lichtbogen zwangsläufig kreuzt und dadurch auflöst und sicher unterbricht.

Weitere besonders vorteilhafte Ausführungen sind den weiteren Ansprüchen zu entnehmen.

### Kurze Beschreibung der Zeichnungen

In den Zeichnungen sind mehrere Ausführungsbeispiele dargestellt, die lediglich der Erläuterung der Erfindung dienen. Es zeigen
- Fig. 1: einen teilweisen axialen Längsschnitt durch einen Leistungsschalter gemäss einer ersten Ausführungsform der Erfindung,
- Fig. 2: einen axialen Längsschnitt durch die Abbrandschaltanordnung eines Leistungsschalters gemäss einer zweiten Ausführungsform der Erfindung, wobei in der rechten Hälfte die Schnittebene gegenüber der linken Hälfte um 45° gedreht ist,
- Fig. 3a: einen axialen Längsschnitt durch die Abbrandschaltanordnung eines Leistungsschalters gemäss einer dritten Ausführungsform der Erfindung und
- Fig. 3b: einen Querschnitt längs B-B in Fig. 3a.

### Wege zur Ausführung der Erfindung

Der in Fig. 1, links in Einschaltstellung, rechts in Ausschaltstellung, dargestellte Leistungsschalter gemäss einer ersten Ausführungsform weist ein Gehäuse 1 auf, das um eine Schaltachse 2 im wesentlichen rotationssymmetrisch ist mit einem oberen Gehäuseteil 3 und einem unteren Gehäuseteil 4, beide aus Metall, welche durch einen zylindrischen mittleren Gehäuseteil 5 aus isolierendem Material verbunden sind. Die Gehäuseteile 3, 4 sind jeweils mit den entgegengesetzten Anschlüssen des Leistungsschalters verbunden.

Auf der Höhe des mittleren Gehäuseteils 5 ist aussen eine Nennstrombahn ausgebildet, welche jeweils an den oberen Gehäuseteil 3 und den unteren Gehäuseteil 4 anschliessende, in axialer Richtung voneinander beabstandete umlaufende feststehende Nennstromkontakte, einen oberen feststehenden Nennstromkontakt 6 und einen unteren feststehenden Nennstromkontakt 7 umfasst sowie einen beweglichen Nennstromkontakt 8 mit in Umfangsrichtung aufeinanderfolgenden, jeweils den Abstand zwischen den feststehenden Nennstromkontakten 6, 7 überbrückenden Kontaktfingern. Der bewegliche Nennstromkontakt 8 ist mit einem nicht dargestellten Schaltantrieb verbunden, durch welchen er in axialer Richtung zwischen der Einschaltstellung, in welcher er den Spalt zwischen dem oberen feststehenden Nennstromkontakt 6 und dem unteren feststehenden Nennstromkontakt 7 überbrückt und der Ausschaltstellung, in welcher er vom oberen feststehenden Nennstromkontakt 6 beabstandet ist, verschiebbar ist.

Der obere Gehäuseteil 3 ist durch eine horizontale Trennwand 9 nach unten abgeschlossen. Sie trägt den feststehenden Teil einer Abbrandschaltanordnung 10. In einer zentralen Oeffnung der Trennwand 9 ist als erstes Schaltstück eine Kontakttulpe 11 gelagert mit mehreren in Umfangsrichtung aufeinanderfolgenden, schräg nach unten und gegen die Schaltachse 2 gerichteten, durch Schlitze getrennten elastischen Kontaktfingern. Der Kontakttulpe 11 gegenüber ist eine die Schaltachse 2 umgebende Düse 12 aus elektrisch isolierendem Material angeordnet, die die Form eines sich nach oben verengenden Trichters aufweist. In einer im unteren Gehäuseteil 4 angeordneten Gleitführung 13, welche auch eine elektrisch gut leitende Verbindung herstellt, ist als zweites Schaltstück ein mittels des Schaltantriebs axial beweglicher Schaltstift 14 gelagert, welcher in der Einschaltstellung in die Kontakttulpe 11 ragt und von deren Kontaktfingern aussen berührt wird. Dabei werden dieselben elastisch deformiert, so dass sie einen verhältnismässig hohen Kontaktdruck auf den Schaltstift 14 ausüben. Die Gleitführung 13 ist an einer Trennwand 15 verankert, welche den unteren Gehäuseteil 4 nach oben abschliesst. In einer zentralen Oeffnung der Trennwand 15 ist die Düse 12 befestigt.

In der Ausschaltstellung ist der Schaltstift 14 nach unten gezogen, so dass seine Spitze unterhalb der Düse 12 liegt. Zwischen der Kontakttulpe 11 und dem Schaltstift 14 liegt dann ein Lichtbogenraum 16, in welchem sich zwischen den besagten Schaltstücken ein Lichtbogen 17 ausgebildet hat. Der Lichtbogenraum 16 ist von einem zusammenhängenden ringförmigen Heizvolumen 18 umgeben, das mit ihm durch den die Kontakttulpe 11 von der Düse 12 trennenden Spalt, der einen umlaufenden Blasschlitz 19 bildet, verbunden ist. Aussen ist das Heizvolumen 18 durch eine umlaufende Wand 20 aus isolierendem Material abgeschlossen. An der Trennwand 15 sind mehrere, z. B. vier über den Umfang verteilte Blaszylinder 21 mit vom Schaltantrieb betätigbaren Blaskolben 22 angeordnet, die jeweils über Blaskanäle 23 mit dem Heizvolumen 18 verbunden sind. In die Mündungen der Blaskanäle 23 in das Heizvolumen 18 sind jeweils Rückschlagventile 24 eingebaut.

An den Lichtbogenraum 16 schliesst oben, von demselben durch die von den Enden der Kontaktfinger der Kontakttulpe 11 gebildete Oeffnung getrennt, ein Druckraum 25 an, welcher durch die sich nach oben erweiterende Kontakttulpe 11 und eine anschliessende ringförmige Abdeckung 26 sowie durch eine Kappe 27, beide aus elektrisch isolierendem Material, wobei die letztere die Abdeckung 26 mit Abstand umgibt und ausserhalb derselben an die Trennwand 9 anstösst, begrenzt ist. Die Abdeckung 26 und die von ihr beabstandete Kappe 27 bilden zwischen sich einen um die Schaltachse 2 rotationssymmetrischen Rückführkanal 28, welcher vom Druckraum 25 allseitig radial nach aussen führt, so dass sich sein Querschnitt dort stetig erweitert, und dann nach unten umbiegt und in axialer Richtung zum Heizvolumen 18 geführt ist. In die Mündung des Rückführkanals 28 in das Heizvolumen 18 ist ein Rückschlagventil 29 eingebaut. Als Auspuff, welcher den Druckraum 25 mit dem Inneren des oberen Gehäuseteils 3, welches als Auspuffvolumen 30 dient, verbindet, ist in der Kappe 27 eine zentrale Auspufföffnung 31 vorgesehen. Unten schliesst an den Lichtbogenraum 16 ein weiteres Auspuffvolumen 30' im unteren Gehäuseteil 4 an. Das ganze Gehäuse 1 ist mit einem Isoliergas, vorzugsweise SF₆, gefüllt.

Der Druckraum 25 und der Rückführkanal 28, eventuell auch das Heizvolumen 18 können mit einer mehrere Millimeter dicken Schicht aus einem geeigneten Material ausgekleidet sein, z. B. mit Polyoxymethylen, sehr hochmolekularem Polyethylen, Polypropylen, Plexiglas, Polytetrafluorethylen, Melaminharzen oder anderen Kunststoffen, die eventuell mit stark dampferzeugenden Einschlüssen versetzt sein können. Da die Qualitätsanforderungen nicht sehr hoch sind, können auch Rezyklate verwendet werden. Wenn Druckraum, Rückführkanal und eventuell Heizvolumen nicht wie dargestellt in aus elektrisch isolierendem Material bestehenden Teilen, sondern solchen aus Metall angelegt sind, ist eine derartige Auskleidung besonders nützlich, da sie den Metalldampfeintrag ins Isoliergas, der zu einer Verschlechterung der dielektrsichen Eigenschaften desselben führt, wesentlich verringert. Darüberhinaus werden durch Abdampfen des Materials die Gasmenge und der Gasdruck erhöht und wird zugleich Energie aufgenommen, was beides zu einer Verbesserung der Löschwirkung beiträgt.

Eine Ausschaltung läuft folgendermassen ab:

Durch den nicht dargestellten Schaltantrieb werden, ausgehend von der links dargestellten Einschaltstellung, der bewegliche Nennstromkontakt 8, der Schaltstift 14 und die Blaskolben 22 nach unten bewegt. Kurz nach Beginn dieser Bewegung trennt sich der bewegliche Nennstromkontakt 8 vom oberen feststehenden Nennstromkontakt 6, wodurch die Nennstrombahn unterbrochen wird und der Strom auf die Abbrandschaltanordnung 10 kommutiert. Etwas später wird der Schaltstift 14 aus der Kontakttulpe 11 gezogen. Zwischen diesen Schaltstücken bildet sich ein Lichtbogen 17 aus, der sich am Ende der Schaltbewegung durch den Lichtbogenraum 16 erstreckt, der durch die Bewegung des Schaltstifts 14 über die Schaltstrecke geöffnet wurde. Durch die vom Lichtbogen 17 durch den Blasschlitz 19 in das Heizvolumen 18 abgestrahlte Hitze wird das Isoliergas in demselben stark aufgeheizt, so dass sich im Heizvolumen 18 ein hoher Druck entwickelt.

Unterstützt wird der Druckaufbau durch die Bewegung der Blaskolben 22, welche eine Isoliergasströmung aus den Blaskolben 21 über die Blaskanäle 23 ins Heizvolumen 18 bewirkt. Falls der auch durch andere Einwirkungen aufgebaute Druck den Blasdruck übersteigt, schliessen die Rückschlagventile 24 und verhindern ein Abströmen von Gas aus dem Heizvolumen 18 in die Blaskanäle 23.

Ein weiterer, sehr wesentlicher Beitrag zum Druckaufbau im Heizvolumen 18 wird durch den Pinchdruck des Lichtbogens 17 geliefert, der durch eine rasche Zusammenziehung desselben im Bereich der Schaltachse 2 erzeugt wird und kurzzeitig eine starke axiale Strömung aus dem Lichtbogenraum 16 in den Druckraum 25 und einen starken Druckanstieg in demselben hervorruft. Dieser Druck wird zum Teil über den Rückführkanal 28 in das Heizvolumen 18 abgeleitet. Dabei ist es günstig, dass der Strömungswiderstand im Rückführkanal 28 dank der Erweiterung des Querschnitts desselben und seiner direkten Führung und einbautenfreien Ausbildung sehr gering ist. Das Rückschlagventil 29 an der Mündung des Rückführkanals 28 in das Heizvolumen 18 verhindert wiederum, dass das Gas aus dem Heizvolumen 18 abströmt, wenn dort der Druck denjenigen im Druckraum 25, der gewöhnlich verhältnismässig rasch zurückgeht, übertrifft.

Bei sehr hohen Strömen wird ein so hoher Pinchdruck erzeugt, dass eine vollständige Rückführung des Gases in das Heizvolumen zu mechanischer und thermischer Ueberlastung der Abbrandschaltanordnung 10 führen müsste. Ueberschüssiger Druck wird daher über die Auspufföffnung 31 direkt in das Auspuffvolumen 30 abgeleitet. Die zentrale Anordnung der Auspufföffnung 31 ist dabei vorteilhaft, da übergrosser Pinchdruck vor allem einen axialen Druckstoss erzeugt, der durch die Auspufföffnung 31 unschädlich entweicht, während der allgemeine Druckaufbau im Druckraum 25 nicht wesentlich beeinflusst wird. Er hängt daher verhältnismässig wenig von der Stromstärke ab.

Nach dem Aufbau eines hohen Drucks im Heizvolumens 18 wird beim nächsten Nulldurchgang der Lichtbogen 17 gelöscht, indem das Isoliergas aus dem Heizvolumen 18 zum einen Teil durch den Blasschlitz 19 und die Kontakttulpe 11 in den Druckraum 25, in welchem der Druck zu diesem Zeitpunkt bereits stark gefallen ist, und weiter durch die Auspufföffnung 31 ins Auspuffvolumen 30 abströmt. Dabei kreuzt die Gasströmung zwangsläufig die Lichtbogenstrecke und entfernt im Kreuzungsbereich weitgehend alle ionisierten Gase, so dass sich nach dem Nulldurchgang kein Lichtbogen mehr ausbilden kann. Zum anderen Teil fliesst das Isoliergas parallel zur Lichtbogenstrecke 16 durch die Düse 12 ins weitere Auspuffvolumen 30'.

Bei der in Fig. 2 dargestellten Abbrandschaltanordnung gemäss der zweiten Ausführungsform des erfindungsgemässen Leistungsschalters, der sonst im wesentlichen gleich aufgebaut sein kann wie der Leistungsschalter gemäss der ersten Ausführungsform, entspricht im grundsätzlichen Aufbau und vielen Einzelheiten der dort beschriebenen Abbrandschaltanordnung. Jedoch weist das erste Schaltstück neben einer Kontakttulpe 11a einen derselben in Ausschaltrichtung vorgeordneten, mit ihr elektrisch leitend verbundenen Abbrandring 32a auf, dessen Innendurchmesser geringfügig grösser ist als der Durchmesser des Schaltstiftes 14. Das zweite Schaltstück umfasst neben dem axial verschiebbaren Schaltstift 14 eine mit der Trennwand 15 elektrisch leitend verbundene festehende Kontakttulpe 11b und einen ebenfalls feststehenden, der Kontakttulpe 11b in Einschaltrichtung vorgeordneten, mit ihr elektrisch leitend verbundenen Abbrandring 32b. Die beiden Abbrandringe 32a,b liegen einander, jeweils durch einen Ring 33a bzw. 33b aus elektisch isolierendem Material abgeschirmt und durch den umlaufenden Blasschlitz 19, der das von einer umlaufenden Wand 20 aus elektrisch isolierendem Material umgebene Heizvolumen 18 mit dem zwischen den Abbrandringen 32a,b liegenden Lichtbogenraum 16 verbindet, getrennt gegenüber.

In das Heizvolumen 18 münden durch Rückschlagventile 24 verschlossene Blaskanäle 23, welche dasselbe mit (nicht dargestellten) Blaszylindern verbinden. In der axialen Fortsetzung des Lichtbogenraums 16 sind beidseits Druckräume 25a,b vorgesehen, welche seitlich von ringförmigen Abdeckungen 26a,b der Kontakttulpen 11a,b begrenzt sind. Die Abdeckungen 26a,b und die dieselben mit Abstand umgebenden Kappen 27a,b bilden jeweils zwischen sich einen Rückführkanal 28a bzw. 28b, der erst radial nach aussen geführt ist und dann axial abbiegt und zum Heizvolumen 18 zurückführt, in das er über ein Rückschlagventil 29a bzw. 29b mündet.

Der Druckraum 25a ist über mehrere, z. B. vier Auspuffrohre 34a, welche an seiner Seitenwand ansetzen und schräg nach oben und aussen gerichtet sind und den Rückführkanal 28a kreuzen, mit einem Auspuffvolumen 30a verbunden, der Druckraum 25b in gleicher Weise über entsprechende Auspuffrohre 34b mit einem Auspuffvolumen 30b. Der auf der Seite des ersten Schaltstücks angeordnete Druckraum 25a ist ausserdem über eine zentrale, sich nach oben erweiternde Entlastungsöffnung 35 in der Kappe 27a mit dem Auspuffvolumen 30a verbunden, welche allerdings durch einen abgerundet kegelförmigen Kolben 36 eines Ueberdruckventils 37, der durch Tellerfedern 38 in die Oeffnung 35 gepresst wird, verschlossen ist.

Beim Ausschalten wird der Schaltstift 14 zuerst aus der Kontakttulpe 11a gezogen. Dabei entsteht ein Lichtbogen zwischen diesen Teilen, der, wenn die Spitze des Schaltstiftes 14 durch den Abbrandring 32a gezogen wird, von der Kontakttulpe 11a auf denselben kommutiert. Wenn dann die Spitze des Schaltstifts 14 den weiteren Abbrandring 32b passiert, kommutiert das andere Ende des Lichtbogens auf diesen. Der Lichtbogen verbindet nun die beiden Abbrandringe 32a,b. Der Schaltstift 14 wird weiter nach unten bewegt, bis er den Druckraum 25b freigegeben hat.

Im Heizvolumen 18 wird im wesentlichen auf die gleiche Weise wie bereits im Zusammenhang mit der ersten Ausführungsform geschildert ein hoher Druck aufgebaut. Dabei wird der Pinchdruck durch die doppelte Ausbildung von Druckraum und Rückführkanal vollständig ausgenützt. Ueberdruck wird in der Regel durch die Auspuffrohre 34a und 34b, die so dimensioniert sind, dass sie einen normalen Druckaufbau in den Druckräumen 25a,b nicht verhindern, in die Auspuffvolumina 30a,b abgeleitet. Falls im Druckraum 25a etwa wegen sehr grosser Stärke des auszuschaltenden Stroms der Druck sehr stark ansteigt, insbesondere ein starker axialer Druckstoss ensteht, so gibt, wie in Fig. 2 rechts dargestellt, das Ueberdruckventil 37 die Entlastungsöffnung 35 frei und schafft so zusätzliche Druckentlastung.

Bei der geschilderten Ausführungsform ist die Ausnützung der Lichtbogenenergie für den Druckaufbau umfassend, da der Lichtbogenraum 16 nicht direkt mit einem Auspuffvolumen verbunden ist, sondern lediglich über die Druckräume 25a,b. Er ist allseitig von Räumen umschlossen, die zum Druckaufbau beitragen, nämlich dem Heizvolumen 18 und den Druckräumen 25a,b. Dank den die letzteren mit den Auspuffvolumina 30a,b verbindenenden Auspuffrohren 34a,b und dem Ueberdruckventil 37 besteht dennoch keine Gefahr einer Ueberlastung.

Die in den Figuren 3a und 3b dargestellte Abbrandschaltanordnung gemäss der dritten Ausführungsform des erfindungsgemässen Leistungsschalters entspricht im wesentlichen, insbesondere in Aufbau und Anordnung der Schaltstücke, derjenigen gemäss der ersten Ausführungsform. Was die gleich ausgebildeten Teile der Abbrandschaltanordnung betrifft, wird dementsprechend auf die dortige Beschreibung verwiesen. Die übrigen Teile des Leistungsschalters können entsprechend der ersten Ausführungsform ausgebildet sein.

Die Unterschiede liegen vor allem darin, dass die Kappe 27 im Zentrum durchgehend ausgebildet ist und dort keine Auspufföffnung aufweist. Der Druckraum 25 ist dafür ähnlich wie beim Schalter gemäss der zweiten Ausführungsform durch in diesem Fall fünf gleichmässig über den Umfang verteilte Auspuffrohre 34 mit dem Auspuffvolumen 30 verbunden. Ausserdem sind jeweils vorzugsweise in gleicher Zahl wie die Auspuffrohre 34 zwischen denselben angeordnete, sich nach aussen erweiternde Entlastungsöffnungen 39 in der Kappe 27 vorgesehen, die den Rückführkanal 28 mit dem Auspuffvolumen 30 verbinden. Sie sind in dem Bereich angeordnet, in dem der Rückführkanal 28 aus der radialen in die axiale Richtung umbiegt und jeweils in ähnlicher Weise wie beim Schalter gemäss der zweiten Ausführungsform durch einen abgeplatteten kegelförmigen Kolben 40 eines Ueberdruckventils 41 verschlossen, welcher von Tellerfedern 42 in die Entlastungsöffnung 39 gepresst wird.

Beim Ausschalten entstehende Druckstösse werden hier von einer zentralen Ausbuchtung 43 der Kappe 27 radial nach aussen in den Rückführkanal 28 umgelenkt. Wird der Druck dort zu hoch, so öffnen zur Entlastung die Ueberdruckventile 41.

Die angegebenen Ausführungsbeispiele können in vieler Hinsicht abgewandelt werden, ohne dass damit der Rahmen der Erfindung verlassen würde. So können z. B. Heizvolumen und Rückführkanal radial unterteilt sein. Die Ausbildung der Schaltstücke, der Blaseinrichtung und des Lichtbogenraums kann sehr weitgehend abgewandelt werden.

### Bezugszeichenliste

- 1: Gehäuse
- 2: Schaltachse
- 3: oberer Gehäuseteil
- 4: unterer Gehäuseteil
- 5: mittlerer Gehäuseteil
- 6: oberer feststehender Nennstromkontakt
- 7: unterer feststehender Nennstromkontakt
- 8: beweglicher Nennstromkontakt
- 9: Trennwand
- 10: Abbrandschaltanordnung
- 11; 11a, 11b: Kontakttulpe
- 12: Düse
- 13: Gleitführung
- 14: Schaltstift
- 15: Trennwand
- 16: Lichtbogenraum
- 17: Lichtbogen
- 18: Heizvolumen
- 19: Blasschlitz
- 20: Wand
- 21: Blaszylinder
- 22: Blaskolben
- 23: Blaskanal
- 24: Rückschlagventil
- 25; 25a, 25b: Druckraum
- 26; 26a, 26b: Abdeckung
- 27; 27a, 27b: Kappe
- 28; 28a, 28b: Rückführkanal
- 29: Rückschlagventil
- 30; 30a, 30b: Auspuffvolumen
- 30': weiteres Auspuffvolumen
- 31: Auspufföffnung
- 32a, 32b: Abbrandring
- 33a, 33b: Ring
- 34; 34a, 34b: Auspuffrohr
- 35: Entlastungsöffnung
- 36: Kolben
- 37: Ueberdruckventil
- 38: Tellerfedern
- 39: Entlastungsöffnung
- 40: Kolben
- 41: Ueberdruckventil
- 42: Tellerfedern
- 43: Ausbuchtung

## Patentansprüche

1. Leistungsschalter mit mindestens einer Abbrandschaltanordnung (10), welche ein erstes Schaltstück und ein relativ zu demselben längs einer Schaltachse (2) zwischen einer Einschaltstellung, in welcher es das erste Schaltstück berührt und einer Ausschaltstellung, in welcher es von demselben in axialer Richtung um eine Schaltstrecke beabstandet ist und einen zwischen den Schaltstücken liegenden Lichtbogenraum (16) freigibt, umstellbares zweites Schaltstück umfasst, mit einem mit dem Lichtbogenraum (16) verbundenen Heizvolumen (18), mit mindestens einem Auspuff, über welchen der Lichtbogenraum (16) mit mindestens einem Auspuffvolumen (30; 30a, 30b) verbunden ist sowie mit mindestens einem axial an den Lichtbogenraum (16) anschliessenden, mit dem Heizvolumen (18) verbundenen Druckraum (25; 25a, 25b), **dadurch gekennzeichnet, dass** von jedem Druckraum (25; 25a, 25b) ein Auspuff ausgeht, welcher denselben mit einem Auspuffvolumen (30; 30a, 30b) verbindet.

2. Leistungsschalter nach Anspruch 1, **dadurch gekennzeichnet, dass** das erste Schaltstück eine die Schaltachse (2) umgebende Oeffnung bildet, in welche in der Einschaltstellung das zweite Schaltstück, den Rand der Oeffnung berührend, ragt und welche in der Ausschaltstellung den Druckraum (25; 25a, 25b) mit dem Lichtbogenraum (16) verbindet.

3. Leistungsschalter nach Anspruch 2, **dadurch gekennzeichnet, dass** das erste Schaltstück eine feststehende Kontakttulpe (11; 11a) mit mehreren Kontakt fingern umfasst.

4. Leistungsschalter nach Anspruch 3, **dadurch gekennzeichnet, dass** die Kontaktfinger über mindestens einen Teil ihrer Länge mindestens schräg gegen die Schaltachse (2) gerichtet sind.

5. Leistungsschalter nach einem der Ansprüche 1 bis 4, **dadurch gekennzeichnet, dass** das erste Schaltstück einen seinen übrigen Teilen im Lichtbogenraum (16) vorgeordneten feststehenden Abbrandring (32a) umfasst.

6. Leistungsschalter nach einem der Ansprüche 1 bis 5, **dadurch gekennzeichnet, dass** das zweite Schaltstück einen beweglichen Schaltstift (14) umfasst.

7. Leistungsschalter nach Anspruch 6, **dadurch gekennzeichnet, dass das zweite Schaltstück eine** feststehende Gleittulpe (11b) umfasst, welche den Schaltstift (14) umgibt und mindestens in der Einschaltstellung mit ihm in elektrisch leitendem Kontakt steht.

8. Leistungsschalter nach Anspruch 6 oder 7, **dadurch gekennzeichnet, dass das zweite Schaltstück einen** feststehenden Abbrandring (32b) umfasst, welcher in der Einschaltstellung den Schaltstift (14) umgibt und in der Ausschaltstellung demselben im Lichtbogenraum (16) vorgeordnet ist.

9. Leistungsschalter nach einem der Ansprüche 1 bis 7, **dadurch gekennzeichnet, dass** er eine im Lichtbogenraum (16) angeordnete Düse (12) aus elektrisch isolierendem Material umfasst.

10. Leistungsschalter nach einem der Ansprüche 1 bis 9, **dadurch gekennzeichnet, dass** das Heizvolumen (18) den Lichtbogenraum (16) ringförmig umgibt und jeweils mindestens eine gegen denselben gerichtete Blasöffnung aufweist.

11. Leistungsschalter nach Anspruch 10, **dadurch gekennzeichnet, dass** das Heizvolumen (18) den Lichtbogenraum (16) ungeteilt umgibt und die Blasöffnung als umlaufender Blasschlitz (19) ausgebildet ist.

12. Leistungsschalter nach den Ansprüchen 5, 8 und 11, **dadurch gekennzeichnet, dass** der Blasschlitz (19) zwischen dem Abbrandring (32a) des ersten Schaltstücks und dem Abbrandring (32b) des zweiten Schaltstücks liegt.

13. Leistungsschalter nach einem der Ansprüche 1 bis 12, **dadurch gekennzeichnet, dass** die Verbindung des Druckraums (25; 25a, 25b) mit dem Heizvolumen (18) über mindestens einen Rückführkanal (28; 28a, 28b) hergestellt ist, welcher erst mindestens annähernd radial nach aussen führt und anschliessend zum Heizvolumen (18) hin in eine mindestens annähernd axiale Richtung umbiegt.

14. Leistungsschalter nach Anspruch 13, **dadurch gekennzeichnet, dass** der Querschnitt des Rückführkanals (28; 28a, 28b) mindestens über einen Teil der vom Druckraum (25; 25a, 25b) gegen das Heizvolumen (18) führenden Strecke zunimmt.

15. Leistungsschalter nach Anspruch 13 oder 14, **dadurch gekennzeichnet, dass** der Querschnitt des an den Druckraum (25; 25a, 25b) anschliessenden Teils des Rückführkanals (28; 28a, 28b) zunimmt.

16. Leistungsschalter nach einem der Ansprüche 13 bis 15, **dadurch gekennzeichnet, dass** der Rückführkanal (28; 28a, 28b) bezüglich der Schaltachse (2) im wesentlichen rotationssymmetrisch ausgebildet ist.

17. Leistungsschalter nach einem der Ansprüche 13 bis 16, **dadurch gekennzeichnet, dass** der Rückführkanal (28; 28a, 28b)ein Rückschlagventil (29; 29a, 29b) aufweist.

18. Leistungsschalter nach einem der Ansprüche 1 bis 17, **dadurch gekennzeichnet, dass** die Verbindung des Lichtbogenraums (16) mit dem mindestens einen Auspuffvolumen (30; 30a, 30b) lediglich über den mindestens einen Druckraum (25; 25a, 25b) hergestellt ist.

19. Leistungsschalter nach einem der Ansprüche 1 bis 18, **dadurch gekennzeichnet, dass** er zwei einander durch den Lichtbogenraum (16) getrennt gegenüberliegende Druckräume (25a, 25b) aufweist, welche jeweils mit dem Heizvolumen (18) verbunden sind.

20. Leistungsschalter nach einem der Ansprüche 1 bis 19, **dadurch gekennzeichnet, dass** der Auspuff mindestens eines Druckraums (25; 25a, 25b) mehrere exzentrisch angeordnete denselben mit dem Auspuffvolumen (30; 30a, 30b) verbindende Auspuffrohre (34; 34a, 34b) umfasst.

21. Leistungsschalter nach einem der Ansprüche 1 bis 20, **dadurch gekennzeichnet, dass** der Auspuff mindestens eines Druckraums (25) eine zentrale axiale Auspufföffnung (31) am dem Lichtbogenraum (16) entgegengesetzten Ende desselben umfasst.

22. Leistungsschalter nach einem der Ansprüche 1 bis 21, **dadurch gekennzeichnet, dass** der Druckraum (25; 25a) durch mindestens ein Ueberdruckventil (37; 41) mit dem Auspuffvolumen (30; 30a) verbunden ist.

23. Leistungsschalter nach Anspruch 22, **dadurch gekennzeichnet, dass ein Ueberdruckventil (37) zentral** am dem Lichtbogenraum (16) entgegengesetzten Ende des Druckraums (25a) angeordnet ist.

24. Leistungsschalter nach Anspruch 13 und Anspruch 22 oder 23, **dadurch gekennzeichnet, dass** mehrere Ueberdruckventile (41) an der Aussenseite des Rückführkanals (28) angeordnet sind.

25. Leistungsschalter nach einem der Ansprüche 1 bis 24, **dadurch gekennzeichnet, dass** mindestens ein Teil des Druckraums (25; 25a, 25b) und gegebenenfalls des Rückführkanals (28; 28a, 28b) mit einem Kunststoffmaterial ausgekleidet sind.

26. Leistungsschalter nach Anspruch 25, **dadurch gekennzeichnet, dass** es sich bei dem Kunststoffmaterial um Polyoxymethylen, Polyethylen, Polypropylen, Plexiglas, Polytetrafluorethylen oder Melaminharz handelt.

27. Leistungsschalter nach einem der Ansprüche 1 bis 25, **dadurch gekennzeichnet, dass** er mindestens einen Blaszylinder (21) mit beim Ausschalten betätigtem Blaskolben (22) aufweist, welcher mit dem Heizvolumen (18) verbunden ist.

28. Leistungsschalter nach einem der Ansprüche 1 bis 27, **dadurch gekennzeichnet, dass** parallel zur Abbrandschaltanordnung (10) eine Nennstromschaltanordnung vorgesehen ist.

## Claims

1. Circuit-breaker having at least one consumable switchgear arrangement (10), which comprises a first contact member and a second contact member, which can be shifted relative to the same along a switching axis (2) between a closed position in which it touches the first contact number and an open position in which it is separated from the same in the axial direction by an arc gap and clears an arcing chamber (16) situated between the contact members, having a heating volume (18) connected to the arcing chamber (16), having at least one exhaust via which the arcing chamber (16) is connected to at least one exhaust volume (30; 30a, 30b), and having at least one pressure chamber (25; 25a, 25b) which is connected axially to the arcing chamber (16) and is connected to the heating volume (18), **characterized in that** issuing from each pressure chamber (25; 25a, 25b) is an exhaust which connects the same to an exhaust volume (30; 30a, 30b).

2. Circuit-breaker according to Claim 1, **characterized in that** surrounding the switching axis (2) there is formed by the first contact member an opening into which the second contact member projects in a fashion touching the edge of the opening in the closed position, and which connects the pressure chamber (25; 25a, 25b) to the arcing chamber (16) in the open position.

3. Circuit-breaker according to Claim 2, **characterized in that** the first contact member is a fixed tulip contact (11; 11a with a plurality of contact fingers.

4. Circuit-breaker according to Claim 3, **characterized in that** the contact fingers are directed over at least a portion of their length at least obliquely with respect to the switching axis (2).

5. Circuit-breaker according to one of Claims 1 to 4, **characterized in that** the first contact member comprises a fixed consumable ring (32a) arranged in front of its remaining parts in the arcing chamber (16).

6. Circuit-breaker according to one of Claims 1 to 5, **characterized in that** the second contact member comprises a movable contact pin (14).

7. Circuit-breaker according to Claim 6, **characterized in that** the second contact member comprises a fixed slide tulip (11b) which surrounds the contact pin (14) and makes electrically conducting contact with it at least in the closed position.

8. Circuit-breaker according to Claim 6 or 7, **characterized in that** the second contact member comprises a fixed consumable ring (32b) which surrounds the contact pin (14) in the closed position and is arranged in front of the same in the arcing chamber (16) in the open position.

9. Circuit-breaker according to one of Claims 1 to 7, **characterized in that** it comprises a nozzle (12) arranged in the arcing chamber (16) and made from electrically insulating material.

10. Circuit-breaker according to one of Claims 1 to 9, **characterized in that** the heating volume (18) surrounds the arcing chamber (16) in an annular fashion and in each case has at least one blowout opening directed against the same.

11. Circuit-breaker according to Claim 10, **characterized in that** the heating volume (18) surrounds the arcing chamber (16) in an undivided fashion, and the blowout opening is constructed as a circumferential blowout slot (20).

12. Circuit-breaker according to Claims 5, 8 and 11, **characterized in that** the blowout slot (19) is situated between the consumable ring (32a) of the first contact member and the consumable ring (32b) of the second contact member.

13. Circuit-breaker according to one of Claims 1 to 12, **characterized in that** the connection between the pressure chamber (25; 25a, 25b) and the heating volume (18) is made via at least one return channel (28; 28a, 28b) which firstly leads at least approximately radially outwards and subsequently bends round towards the heating volume (18) into an at least approximately axial direction.

14. Circuit-breaker according to Claim 13, **characterized in that** the cross section of the return channel (28; 28a, 28b) increases over a portion of the stretch leading from the pressure chamber (25; 25a, 25b) to the heating volume (18).

15. Circuit-breaker according to Claim 13 or 14, **characterized in that** the cross section of the part of the return channel (28; 28a, 28b) adjoining the pressure chamber (25; 25a, 25b) increases.

16. Circuit-breaker according to one of Claims 13 to 15, **characterized in that** the return channel (28; 28a, 28b) is constructed in an essentially rotationally symmetrical fashion with reference to the switching axis (2).

17. Circuit-breaker according to one of Claims 13 to 16, **characterized in that** the return channel (28; 28a, 28b) has a non-return valve (29; 29a, 29b).

18. Circuit-breaker according to one of Claims 1 to 17, **characterized in that** the connection between the arcing chamber (16) and the at least one exhaust volume (30; 30a, 30b) is made only via the at least one pressure chamber (25; 25a, 25b).

19. Circuit-breaker according to one of Claims 1 to 18, **characterized in that** it has two pressure chambers (25a, 25b) which are situated opposite one another separated by the arcing chamber (16) and are connected in each case to the heating volume (18).

20. Circuit-breaker according to one of Claims 1 to 19, **characterized in that** the exhaust of at least one pressure chamber (25; 25a, 25b) comprises a plurality of eccentrically arranged exhaust tubes (34; 34a, 34b) connecting the said pressure chamber to the exhaust volume (30; 30a, 30b).

21. Circuit-breaker according to one of Claims 1 to 20, **characterized in that** the exhaust of at least one pressure chamber (25) comprises a central axial exhaust opening (31) at the end opposite the arcing chamber (16).

22. Circuit-breaker according to one of Claims 1 to 21, **characterized in that** the pressure chamber (25; 25a) is connected to the exhaust volume (30; 30a) via at least one pressure relief valve (37; 41).

23. Circuit-breaker according to Claim 22, **characterized in that** a pressure relief valve (37) is arranged centrally at the end of the pressure chamber (25a) opposite the arcing chamber (16).

24. Circuit-breaker according to Claim 13 and claim 22 or 23, **characterized in that** a plurality of pressure relief valves (41) are arranged on the outside of the return channel (28).

25. Circuit-breaker according to one of Claims 1 to 24, **characterized in that** at least a part of the pressure chamber (25; 25a, 25b) and, if appropriate, of the return channel (28; 28a, 28b) are lined with a plastic material.

26. Circuit-breaker according to Claim 25, **characterized in that** the plastic material is polyoxymethylene, polyethylene, polypropylene, plexiglass, polytetra-fluoroethylene or melamine resin.

27. Circuit-breaker according to one of Claims 1 to 25, **characterized in that** it has at least one blowout cylinder (21) with a blowout piston (22) which is actuated during opening and is connected to the heating volume (18).

28. Circuit-breaker according to one of Claims 1 to 27, **characterized in that** a nominal current switchgear arrangement is provided in parallel with the consumable switchgear arrangement (10).

## Revendications

1. Disjoncteur comportant au moins un dispositif pare-étincelles (10) qui comporte une première pièce de contact et une deuxième pièce de contact mobile entre une première position de branchement dans laquelle elle touche la première pièce de contact et une position de débranchement dans laquelle elle est écartée de la première pièce de contact d'une distance de commutation dans la direction axiale et dans laquelle elle libère un espace (16) pour l'arc lumineux situé entre les pièces de contact, un volume de chauffe (18) relié à l'espace (16) pour l'arc lumineux et au moins un échappement par lequel l'espace (16) pour l'arc lumineux est relié à au moins un volume d'échappement (30; 30a, 30b), ainsi qu'au moins un espace sous pression (25; 25a, 25b) qui se raccorde axialement à l'espace (16) pour l'arc lumineux et qui est relié au volume de chauffe (18), **caractérisé en ce qu'**un échappement part de chaque chambre sous pression (25; 25a, 25b) et relie ces dernières à un volume d'échappement (30; 30a, 30b).

2. Disjoncteur selon la revendication 1, **caractérisé en ce que** la première pièce de contact forme une ouverture qui entoure l'axe de contact (2) et dans laquelle la deuxième pièce de contact, qui touche le bord de l'ouverture, pénètre dans la position de branchement, la deuxième pièce de contact reliant l'espace sous pression (25; 25a, 25b) à l'espace (16) pour l'arc lumineux dans la position de débranchement.

3. Disjoncteur selon la revendication 2, **caractérisé en ce que** la première pièce de contact comprend une cuvette fixe de contact (11; 11a) dotée de plusieurs doigts de contact.

4. Disjoncteur selon la revendication 3, **caractérisé en ce que** les doigts de contact sont orientés au moins obliquement par rapport à l'axe de contact (2) sur au moins une partie de leur longueur.

5. Disjoncteur selon l'une des revendications 1 à 4, **caractérisé en ce que** la première pièce de contact comprend un anneau pare-étincelles (32a) fixe disposé en amont de ses autres parties dans l'espace (16) pour l'arc lumineux.

6. Disjoncteur selon l'une des revendications 1 à 5, **caractérisé en ce que** la deuxième pièce de contact comprend une tige mobile de contact (14).

7. Disjoncteur selon la revendication 6, **caractérisé en ce que** la deuxième pièce de contact comprend une cuvette fixe de coulissement (11b) qui entoure la tige de contact (14) et qui est en contact électriquement conducteur avec cette dernière au moins dans la position de branchement.

8. Disjoncteur selon la revendication 6 ou 7, **caractérisé en ce que** la deuxième pièce de contact comprend un anneau pare-étincelles fixe (32b) qui entoure la tige de contact (14) dans la position de branchement et qui est placé en avant de cette dernière dans l'espace (16) pour l'arc lumineux dans la position de débranchement.

9. Disjoncteur selon l'une des revendications 1 à 7, **caractérisé en ce qu'**il comprend une douille (12) en matériau électriquement isolant disposée dans l'espace (16) pour l'arc lumineux.

10. Disjoncteur selon l'une des revendications 1 à 9, **caractérisé en ce que** le volume de chauffe (18) entoure en anneau l'espace (16) pour l'arc lumineux et présente au moins une ouverture d'extinction dirigée vers cet espace.

11. Disjoncteur selon la revendication 10, **caractérisé en ce que** le volume de chauffe (18) entoure l'espace (16) pour l'arc lumineux d'un seul tenant, l'ouverture d'extinction étant configurée comme fente périphérique d'extinction (19).

12. Disjoncteur selon les revendications 5, 8 et 11, **caractérisé en ce que** la fente d'extinction (19) est située entre l'anneau pare-étincelles (32a) de la première pièce de contact et l'anneau pare-étincelles (32b) de la deuxième pièce de contact.

13. Disjoncteur selon l'une des revendications 1 à 12, **caractérisé en ce que** la liaison de l'espace sous pression (25; 25a, 25b) au volume de chauffe (18) est réalisée par au moins un canal de retour (28; 28a, 28b) qui s'étend d'abord au moins sensiblement radialement vers l'extérieur et est ensuite courbé vers le volume de chauffe (18) dans une direction au moins sensiblement axiale.

14. Disjoncteur selon la revendication 13, **caractérisé en ce que** la section transversale du canal de retour (28; 28a, 28b) augmente sur au moins une partie du parcours qui conduit de la chambre sous pression (25; 25a, 25b) au volume de chauffe (18).

15. Disjoncteur selon la revendication 13 ou 14, **caractérisé en ce que** la section transversale de la partie du canal de retour (28; 28a, 28b) qui se raccorde à l'espace sous pression (25; 25a, 25b) augmente.

16. Disjoncteur selon l'une des revendications 13 à 15, **caractérisé en ce que** le canal de retour (28; 28a, 28b) présente une configuration au moins essentiellement à symétrie de rotation par rapport à l'axe de contact (2).

17. Disjoncteur selon l'une des revendications 13 à 16, **caractérisé en ce que** le canal de retour (28; 28a, 28b) présente un clapet anti-retour (29; 29a, 29b).

18. Disjoncteur selon l'une des revendications 1 à 17, **caractérisé en ce que** la liaison entre l'espace (16) pour l'arc lumineux et le volume d'échappement (30; 30a, 30b) au moins présent est réalisé uniquement par l'espace sous pression (25; 25a, 25b) au moins présent.

19. Disjoncteur selon l'une des revendications 1 à 18, **caractérisé en ce qu'**il présente deux espaces sous pression (25a, 25b) opposés, séparés l'un de l'autre par l'espace (16) pour l'arc lumineux et reliés chacun au volume de chauffe (18).

20. Disjoncteur selon l'une des revendications 1 à 19, **caractérisé en ce que** l'échappement d'au moins un espace sous pression (25; 25a, 25b) comprend plusieurs tubes d'échappement (34; 34a, 34b) disposés excentriquement et qui relient l'espace sous pression au volume d'échappement (30; 30a, 30b).

21. Disjoncteur selon l'une des revendications 1 à 20, **caractérisé en ce que** l'échappement d'au moins un espace sous pression (25) comprend une ouverture axiale centrale d'échappement (31) située à l'extrémité opposée de l'espace (16) pour l'arc lumineux.

22. Disjoncteur selon l'une des revendications 1 à 21, **caractérisé en ce que** l'espace sous pression (25; 25a) est relié au volume d'échappement (30; 30a) par au moins une soupape de surpression (37; 41).

23. Disjoncteur selon la revendication 22, **caractérisé en ce qu'**une soupape de surpression (37) est disposée au centre de l'extrémité de l'espace sous pression (25a) situé face à l'espace (16) pour l'arc lumineux.

24. Disjoncteur selon la revendication 13 et la revendication 22 ou 23, **caractérisé en ce que** plusieurs soupapes de surpression (41) sont disposées sur le côté extérieur du canal de retour (28).

25. Disjoncteur selon l'une des revendications 1 à 24, **caractérisé en ce qu'**au moins une partie de l'espace sous pression (25; 25a, 25b) et éventuellement du canal de retour (28; 28a, 28b) est revêtue de matière synthétique.

26. Disjoncteur selon la revendication 25, **caractérisé en ce que** la matière synthétique est du polyoxyméthylène, du polyéthylène, du polypropylène, du Plexiglas, du polytétrafluoroéthylène ou de la résine de mélamine.

27. Disjoncteur selon l'une des revendications 1 à 25, **caractérisé en ce qu'**il présente au moins un cylindre d'extinction (21) avec un piston d'extinction (22) actionné lors du débranchement et relié au volume de chauffe (18).

28. Disjoncteur selon l'une des revendications 1 à 27, **caractérisé en ce qu'**un circuit à courant nominal est prévu en parallèle au dispositif pare-étincelles (10).
